# EUROPÄISCHE PATENTSCHRIFT

(11) **EP 1 365 092 B1**
(45) Veröffentlichungstag und Bekanntmachung des Hinweises auf die Patenterteilung: **29.04.2009**
(21) Anmeldenummer: 02023063.7
(22) Anmeldetag: 16.10.2002
(51) Int. Cl.: E05C 1/10, E05B 15/16

(54) **Schiebeverschluss für eine schwenkbare Abdeckklappe**
Sliding bolt fastener for a pivotable cover element in a vehicle
Fermeture à pêne coulissante pour un capot pivotant d'un véhicule

(30) Priorität: 15.05.2002 DE 10221645
(43) Veröffentlichungstag der Anmeldung: 26.11.2003
(73) Patentinhaber: Böllhoff GmbH, 33649 Bielefeld (DE)
(72) Erfinder: Dembowsky, Hans-Joachim, 21035 Hamburg (DE); Süssenbach, Rainer, 33803 Steinhagen (DE); Hesse, Wolfgang, 33397 Rietberg (DE)
(74) Vertreter: Hauck Patent- und Rechtsanwälte

(56) Entgegenhaltungen:
- WO-A-00/79080
- US-A- 3 850 464
- US-A- 5 056 344
- US-A- 5 121 952
- US-A- 5 231 948
- US-A- 6 050 618

## Beschreibung

Die vorliegende Erfindung betrifft einen Schiebeverschluss für eine Abdeckklappe eines Stauraumes in einem Fahrzeug.

Derartige Stauräume befinden sich beispielsweise in Wänden des Fahrzeuges, so etwa in den Seitenwänden des Kofferraumbereiches. Ein derartiger Stauraum wird üblicherweise von einer Abdeckklappe verschlossen, die mittels eines Scharniers oder durch eine einfache Zapfenverbindung an einer Wand des Stauraumes schwenkbar gelagert ist. Die Abdeckklappe wird in ihrer Schließstellung von einem Dreh- oder Schiebeverschluss gehalten, der manuell entriegelt werden kann, um die Abdeckklappe in ihre Öffnungsstellung zu bewegen.

Es sind zahlreiche unterschiedliche Ausführungsformen derartiger Dreh- bzw. Schiebeverschlüsse bekannt. Üblicherweise bestehen sie aus mehreren Einzelteilen, was ihre Herstellung entsprechend aufwendig macht. Außerdem ist im allgemeinen erforderlich, ein Beschlagteil des Schiebeverschlusses an der Abdeckklappe durch gesonderte Befestigungselemente zu befestigen, so dass die Montage des Schiebeverschlusses an der Abdeckklappe einen entsprechenden Montageaufwand erfordert. Häufig bestehen zumindest einige Teile des Schiebeverschlusses aus Metall, was im Hinblick auf die Herstellungskosten, Gesamtgewicht und Entsorgung von einem gewissen Nachteil ist. Auch sind einige vorbekannte Verschlüsse in ihrer Handhabung und Bedienung etwas umständlich.

Schiebeverschlüsse mit Merkmalen gemäß dem Oberbegriff des Patentanspruchs 1 sind aus US 3,850,464 A, US 5,121,952 A und US 6,050,618 A bekannt. Bei diesen Schiebeverschlüssen sind der Riegel und das Federteil durch einen längs verlaufenden Verbindungsabschnitt miteinander verbunden, der aus der Bodenwand und den Seitenwänden der Griffmulde besteht.

Der vorliegenden Erfindung liegt die Aufgabe zugrunde, einen Schiebeverschluss für eine Abdeckklappe eines Stauraumes in einem Fahrzeug zu schaffen, der einen möglichst geringen Herstellungs- und Montageaufwand erfordert und in einfacher Weise betätigt werden kann. Außerdem soll sichergestellt sein, dass keine Rattergeräusche beim Betrieb des Fahrzeuges auftreten.

Diese Aufgabe wird durch den im Patentanspruch 1 definierten Schiebeverschluss gelöst.

Erfindungsgemäß besteht der Schiebeverschluss aus einem Verschlussteil mit einem Griffabschnitt zum Betätigen des Schiebeverschlusses, einem Riegel, der mit dem Griffabschnitt verbunden ist, und einem Flansch, der an dem Griffabschnitt angeformt ist und als Symbolfläche dienen kann, und einem elastisch verformbaren Federteil, das mit einem Ende an dem Verschlussteil angeformt ist und mit einem entgegengesetzten freien Ende an der Abdeckklappe ortsfest abstützbar ist. Das Verschlussteil und das Federteil sind als einstückiges Bauteil ausgebildet, das im montierten Zustand innerhalb einer Öffnung der Abdeckklappe durch gleitende Anlage des Flansches auf einer Seite der Abdeckklappe und federnde Abstützung des Riegels und des Federteils auf der anderen Seite der Abdeckklappe spielfrei so geführt wird, dass das Verschlussteil unter entsprechender Verformung des Federteils relativ zu der ortsfesten Abstützung des Federteils in einer Schubrichtung längsverschiebbar ist, und zwar zwischen einer Schließstellung, in der der Riegel hinter eine Haltezunge an einer ortsfesten Wand des Stauraumes greift, und einer Öffnungsstellung, in der der Riegel zum Öffnen der Abdeckklappe an der Haltezunge vorbeibewegbar ist.

Das Federteil ist im montierten Zustand so vorbelastet, dass es das Verschlussteil in die Schließstellung vorspannt, der Griffabschnitt ist als Griffmulde mit einem Hinterschnitt zum leichteren Erfassen mit Fingern einer Hand ausgebildet, und der Griffabschnitt und der Riegel sind durch einen längsverlaufenden Verbindungsabschnitt verbunden, an dem das Federteil angeformt ist. Erfindungsgemäß besteht der Verbindungsabschnitt aus einer parallel zum Flansch verlaufenden, zur Griffmulde beabstandeten Wand und einem senkrecht dazu verlaufenden, zwischen der Wand und der Griffmulde angeordneten Steg, die mit ihren vorderen Enden an dem Verriegelungsabschnitt und mit ihren hinteren Enden an der Rückseite des Griffabschnittes angeformt sind.

Der erfindungsgemäß ausgebildete Schiebeverschluss besteht somit aus einem einstückigen Bauteil, das zweckmäßigerweise als Gussteil aus einem schlagzähen elastischen Kunststoff ausgebildet ist. Der Schiebeverschluss kann somit in einfacher Weise durch Spritzgießen hergestellt werden, so dass sich der Schiebeverschluss für eine Serienfertigung eignet. Hierbei kann der Schiebeverschluss in die Öffnung der Abdeckklappe entweder unmittelbar oder über einen gesonderten Rahmen eingesetzt werden. In jedem Fall sind keine gesonderten Befestigungselemente für eine Montage des Schiebeverschlusses an der Abdeckklappe erforderlich. Der Montageaufwand ist daher entsprechend gering.

Ferner lässt sich der Schiebeverschluss durch eine einfache manuelle Schiebebewegung öffnen. Hierbei ist der Griffabschnitt als Griffmulde mit einem Hinterschnitt zum leichteren Erfassen mit Fingern einer Hand ausgebildet. Der Griffabschnitt erlaubt somit nicht nur eine Betätigung des Schiebeverschlusses, sondern auch ein Verschwenken der Abdeckklappe. Das Schließen des Schiebeverschlusses erfolgt selbsttätig beim Schließen der Abdeckklappe.

Weitere vorteilhafte Ausgestaltungen der Erfindung gehen aus den Unteransprüchen hervor.

Anhand der Zeichnungen werden Ausführungsbeispiele der Erfindung näher erläutert. Es zeigt:
Figur 1 einen Längsschnitt durch einen Schiebeverschluss, der in einer Abdeckklappe montiert ist, wobei sich der Schiebeverschluss und die Abdeckklappe in ihrer Schließstellung befinden;
Figur 2 eine der Figur 1 entsprechende Ansicht des Schiebeverschlusses, bei der sich jedoch der Schiebeverschluss in der Öffnungsstellung befindet und die Abdeckklappe teilweise geöffnet ist;
Figur 3 einen Längsschnitt durch den Schiebeverschluss im ausgebauten Zustand;
Figur 4 eine Draufsicht auf den Schiebeverschluss in Figur 3;
Figur 5 eine Rückansicht des Schiebeverschlusses in Figur 3;
Figur 6 eine Vorderansicht des Schiebeverschlusses in Figur 3;
Figur 7 eine Ansicht des Rahmens für den Schiebeverschluss der Figuren 3 bis 6 von unten;
Figur 8 einen Schnitt in Richtung der Pfeile VIII-VIII in Figur 7;
Figur 9 eine Seitenansicht des Rahmens in Figur 7;
Figur 10 die strichpunktiert angedeutete Öffnung der Abdeckklappe;
Figuren 11, 12 der Figur 8 entsprechende Schnittansichten des Rahmens bei der Montage an der Abdeckklappe;
Figur 13 eine teilweise geschnittene Seitenansicht des Schiebeverschlusses bei der Montage an dem in die Abdeckklappe eingesetzten Rahmen;
Figur 14 eine der Figur 12 entsprechende Ansicht nach erfolgter Montage;
Figur 15 eine der Figur 13 entsprechende Ansicht des Schiebeverschlusses bei einer Montage direkt an der Abdeckklappe ohne Rahmen.

In den Figuren 1 und 2 ist mit dem Bezugszeichen 2 ein Stauraum bezeichnet, der von Wänden 4 begrenzt wird und eine Zugangsöffnung 5 hat. Hierbei handelt es sich beispielsweise um einen Stauraum in einer Seitenwand eines Kraftfahrzeuges im Kofferraumbereich, wobei jedoch die vorliegende Erfindung hierauf nicht beschränkt ist. Der Zugangsöffnung 5 des Stauraumes 2 ist eine Abdeckklappe 8 zugeordnet, die an einem Ende um eine (nicht gezeigte) Drehachse schwenkbar ist (siehe die gegensinnigen Pfeile in Fig. 2) und in ihrer Schließstellung mit einem abgewinkelten Ende 10 an der Wand 4 so anliegt, dass die Abdeckklappe 8 zu einer Haltezunge 6 an der Wand 4 einen vorgegebenen Abstand hat (siehe Figur 1).

Zum Verriegeln der Abdeckklappe 8 in der Schließstellung (Fig. 1) ist ein Schiebeverschluss 14 vorgesehen, der in eine Öffnung 12 der Abdeckklappe 8 eingesetzt ist. Genauer gesagt, ist der Schiebeverschluss 14 in eine Öffnung 18 eines Rahmens 16 eingesetzt, welcher seinerseits in die Öffnung 12 der Abdeckklappe 8 eingesetzt ist.

Der Schiebeverschluss 14 besteht aus einem einstückigen Bauteil, das in den Figuren 1 und 2 in seinem in die Abdeckklappe 8 eingebauten Zustand und in den Figuren 3 bis 6 in seinem ausgebauten Zustand dargestellt ist. Der Schiebeverschluss 14 in Form des einstückigen Bauteils besteht aus einem schlagzähen elastischen Kunststoff und wird beispielsweise durch Spritzgießen hergestellt. Der Kunststoff muss ausreichende elastische Eigenschaften haben, um für eine federnde Funktion einiger der Teile des Schiebeverschlusses 14 zu sorgen, wie im folgenden noch genauer erläutert wird. Wie aus den Figuren hervorgeht, setzt sich das einstückige Kunststoffteil des Schiebeverschlusses 14 aus mehreren dünnwandigen Abschnitten zusammen, worauf nun genauer eingegangen wird.

Allgemein gesprochen, besteht der Schiebeverschluss 14 aus einem Verschlussteil 20 und einem daran angeformten Federteil 22 (siehe insbesondere Figur 3). Das Verschlussteil 20 besteht aus einem Griffabschnitt 24, einem Flansch 26, einem Verbindungsabschnitt 28 und einem Riegel 30.

Der Griffabschnitt 24 ist als schalenförmige Griffmulde ausgebildet, deren offene Seite von dem umlaufenden Flansch 26 (siehe auch Figur 4) umgeben wird. Die Griffmulde ist mit einem Hinterschnitt 25 versehen, so dass die Finger einer Hand in die Griffmulde greifen können und hierbei eine Kraft auf den Griffabschnitt 24 sowohl parallel zur Ebene des Flansches 26 wie auch senkrecht hierzu ausüben können. Die Form und Größe der Griffmulde kann je nach Bedarf unterschiedlich ausgelegt werden.

Der die Griffmulde umgebende ebene Flansch 26 kann als Symbolfläche dienen, in die ein entsprechendes Symbol für im Stauraum 2 unterzubringende Gegenstände eingebracht werden kann.

Der Riegel 30 ist mit dem Griffabschnitt 24 durch den Verbindungsabschnitt 28 verbunden, welcher auf der Rückseite des Griffabschnittes 24 angeformt ist und sich von dort im wesentlichen parallel zu der Ebene des Flansches 26 erstreckt. Wie insbesondere in Figur 3 zu sehen ist, besteht der Riegel 30 aus einem bogenförmig gekrümmten Verriegelungsabschnitt 32 und einem daran angeformten freien Endabschnitt 34, der im wesentlichen quer zur Ebene des Flansches 26 verläuft. Der Verriegelungsabschnitt 32 ist auf gegenüberliegenden Seiten mit Schrägflächen 36 und 38 versehen, die beim Schließen der Abdeckklappe 8 nockenartig an der Haltezunge 6 entlanggleiten, wie noch genauer erläutert wird.

Der Verbindungsabschnitt 28 besteht aus einer im wesentlichen parallel zur Ebene des Flansches 26 verlaufenden Wand 40 und einem im wesentlichen senkrecht dazu verlaufenden zentralen Steg 42, die mit ihren vorderen Enden an dem Verriegelungsabschnitt 32 und mit ihren hinteren Enden an der Rückseite des Griffabschnittes 24 angeformt sind. Hierdurch entsteht eine im wesentlichen starre Verbindung zwischen dem Griffabschnitt 24 und dem Verbindungsabschnitt 28 sowie zwischen dem Verbindungsabschnitt 28 und einem Teil (Schrägfläche 36) des Verriegelungsabschnittes 32, während der andere Teil (Schrägfläche 38) des Verriegelungsabschnittes 32 und insbesondere der freie Endabschnitt 34 des Riegels 30 eine federnde Bewegung relativ zu dem Verbindungsabschnitt 28, d.h. im wesentlichen quer zur Ebene des Flansches 26, ausrühren kann.

Das Federteil 22 besteht aus einem Federblatt, das an seinem vorderen Ende an der Wand 40 des Verbindungsabschnittes 28 angeformt und gegenüber der Wand 40 abgewinkelt ist und dessen hinteres Ende 43 frei liegt und einen vorgegebenen Abstand zu dem Flansch 26 hat. Das Federblatt des Federteils 22 besteht aus einem ersten Schenkel 44, der in die Wand 40 des Verbindungsabschnittes 28 übergeht, und einem zweiten Schenkel 46, der mit dem ersten Schenkel 44 durch einen Radius verbunden ist. Der zweite Schenkel 46 des Federteils 22 ist im Bereich seines freien Endes 43 mit zwei keilförmigen Ansätzen 48 (siehe auch Figur 5) versehen, mit deren Hilfe das Federteil 22 am hinteren Ende der Öffnung 18 des Rahmens 16 ortsfest abgestützt und in der Öffnung 18 des Rahmens 16 zentriert werden kann (siehe Figuren 1 und 2). Im Bereich des Übergangs zwischen der Wand 40 des Verbindungsabschnitts 28 und dem Schenkel 44 des Federteils 22 können Verstärkungsrippen 49 vorgesehen werden (siehe auch die Figuren 5 und 6).

Wie in den Figuren 1 bis 3 zu sehen ist, sind die Schenkel 44 und 46 des Federteils 22 unter unterschiedlichen Winkeln gegenüber der Ebene der Wand 40 geneigt. So schließt der Schenkel 44 mit der Wand 40 einen Winkel von beispielsweise ca. 20° ein, während der Schenkel 46 beispielsweise einen Winkel von ca. 70° mit der Ebene der Wand 40 einschließt. Der Zweck dieser Gestaltung des Federteils 22 wird im folgenden noch genauer erläutert.

Die erwünschten Federeigenschaften des Federteils 22 ergeben sich einerseits durch die geometrische Form und andererseits durch den gewählten schlagzähen Kunststoff, der gute elastische Eigenschaften mit entsprechender Dehnung und einem guten Rückstellvermögen haben soll. Um für eine möglichst gleichmäßige Spannungsverteilung im Federteil 22 bei dessen elastischer Verformung zu sorgen, hat der Schenkel 44 eine größere Wandstärke als der Schenkel 46. Genauer gesagt, hat der Schenkel 44 eine Wandstärke, die an der Übergangsstelle zwischen dem Schenkel 44 und dem Verbindungsabschnitt 28 am größten ist und sich gleichmäßig in Richtung auf den Schenkel 46 verkleinert, wie dies in Figur 3 angedeutet ist. Als alternative oder zusätzliche Maßnahme wird die Breite des Schenkels 46 in Richtung auf das freie Ende 43 hin kleiner, was aus Figur 5 hervorgeht.

Wenn, wie in den Figuren 1 und 2 dargestellt, der Schiebeverschluss 14 in die Öffnung 18 des Rahmens 16 eingesetzt ist, so liegt der Flansch 26 an einer Außenfläche des Rahmens 16 an. Auf der gegenüberliegenden Seite des Rahmens 18 ist, wie bereits erwähnt, das hintere Ende 43 des Federteils 22 mit Hilfe der Ansätze 48 ortsfest abgestützt. Am vorderen Ende des Schiebeverschlusses 14 liegt der freie Endabschnitt 34 des Riegels 30 gleitend an der Innenfläche des Rahmens 16 an. Hierbei sind das Federteil 22 und der Riegel 30 so vorgespannt, dass das Verschlussteil 14 an der Abdeckklappe 8 federnd abgestützt wird, und zwar am vorderen Ende über den Riegel 30 und am hinteren Ende über das Federteil 22. Durch die Anlage des Flansches 26 auf einer Seite der Abdeckklappe 8 und die federnde Abstützung des Riegels 30 und des Federteils 22 auf der anderen Seite der Abdeckklappe 8 entsteht eine spielfreie Führung des Verschlussteils 20, so dass das Verschlussteil 20 einschließlich des Flansches 26, Verbindungsabschnittes 28 und Riegels 30 eine gleitende Längsverschiebung relativ zu der ortsfesten Abstützung des hinteren Endes 43 des Federteils 22 ausführen kann, wie insbesondere aus einem Vergleich der Figuren 1 und 2 hervorgeht. Die federnde Abstützung über den Riegel 30 und das Federteil 22 erlaubt ferner einen Ausgleich von Fertigungstoleranzen der Wandstärke der Abdeckklappe 8 bzw. des Rahmens 16.

Durch die federnde Abstützung des Verschlussteils 14 über den Riegel 30 und das Federteil 22 wird, wie bereits erwähnt, eine spielfreie Führung des Verschlussteils 20 in "Höhenrichtung", d.h. senkrecht zur Ebene der Abdeckklappe 8 bzw. des Flansches 26 erzielt. Um für eine seitliche Führung des Verschlussteils 20 in der Öffnung 18 des Rahmens 16 zu sorgen und damit ein Kippen bzw. Verklemmen in der vergleichsweise breiten Öffnung 18 zu verhindern, ist eine Art Dreipunktführung vorgesehen. Diese Dreipunktführung besteht aus zwei seitlichen Führungsvorsprüngen 50, die an den Außenseiten des Griffabschnittes 24 im Bereich der Öffnung 18 vorgesehen sind (siehe Figuren 5 und 6), und einem zentralen Führungssteg 52, der am vorderen Ende des Griffabschnittes 24 im Übergangsbereich zwischen dem Griffabschnitt 24 und dem Flansch 26 angeordnet ist. Der Führungssteg 52 ist in einer Führungsnut 54 geführt, die im Bereich des vorderen Randes des Rahmens 16 vorgesehen ist (siehe Figur 7). Der zentrale Führungssteg 52 dient gleichzeitig als Anschlagbegrenzung für Längsverschiebungen des Verschlussteiles 20 in Richtung auf die Schließstellung (Figur 1). Eine zentrale Anschlagrippe 56 am hinteren Ende des Griffabschnittes 24 im Übergangsbereich zwischen dem Griffabschnitt 24 und dem Flansch 26 (siehe Figuren 3 und 5) dient als Anschlagbegrenzung für Längsverschiebungen des Verschlussteiles 20 in der entgegengesetzten Richtung, d.h. in Richtung auf die Öffnungsstellung (Figur 2).

Der Rahmen 16, der in den Figuren 7 bis 9 im einzelnen dargestellt ist, ist als einstückiges Bauteil ausgebildet, das aus demselben Kunststoff wie der Schiebeverschluss 14 bestehen kann. Der Rahmen 16 setzt sich aus einem Flansch 60 und einem rechtwinkelig dazu verlaufenden Steg 62 zusammen, die die Öffnung 18 umgeben. Der Steg 62 ist in die Öffnung 12 der Abdeckklappe 8 einsetzbar, wobei der Rahmen 16 in der Abdeckklappe 8 allein durch eine Schnappverbindung gehalten wird. Die Schnappverbindung besteht aus zwei Haken 64, die im Bereich des hinteren Endes des Rahmens 16 auf gegenüberliegenden Seiten angeordnet sind, sowie einem federndem Rastbalken 66, der am vorderen Ende des Rahmens 16 über zwei Federschenkel 68 mit dem Steg 62 elastisch verbunden ist. Die Federschenkel 68 sind an zwei Stegabschnitten 72 angeformt, die von dem Steg 62 aus in Längsrichtung verlaufen. Die Führungsnut 54 am vorderen Ende des Rahmens 16 wird von einem U-förmigen Schenkelabschnitt 74 gebildet, der ebenfalls an dem Steg 62 angeformt ist.

Die Größe des Rahmens 60, genauer gesagt, der Abstand zwischen den Haken 64 und dem Rastbalken 66, ist so bemessen, dass der Rahmen 16 in die Öffnung 12 der Abdeckklappe 8 eingeschnappt (eingeklipst) werden kann. Der Umriss der Öffnung 12 ist durch strichpunktierte Linien in Figur 10 dargestellt. Wie ersichtlich, handelt es sich um eine rechteckige Öffnung, deren Länge in ähnlicher Größenordnung wie deren Breite liegt, also beispielsweise um eine quadratische Öffnung. Um einen spielfreien Sitz des Rahmens 16 in der Öffnung 12 auch in seitlicher Richtung zu gewährleisten, sind an den Außenseiten des Steges 62 im Bereich der seitlichen Ränder der Öffnung 18 Noppen 70 angeformt, die in die Öffnung 12 eingepresst werden können. Die Noppen 70 sorgen hierbei auch für einen Ausgleich von Fertigungstoleranzen zwischen der Öffnung 12 und dem Rahmen 16.

Um den Rahmen 16 in der Öffnung 12 der Abdeckklappe 8 zu montieren, wird der Rahmen 16 mit dem Rastbalken 66 voraus in das vordere Ende der Öffnung 12 der Abdeckklappe 8 eingesetzt und dann über einen entsprechenden manuellen Druck am hinteren Ende mit den Haken 64 "eingeklipst" (siehe die Figuren 11 und 12). Hierbei erleichtern Schrägflächen 76 an den Haken 64 das Einführen des Rahmens 16 in die Öffnung 12. Die Pfeile in Figur 11 veranschaulichen hierbei die Einklipsbewegung am hinteren Ende des Rahmens 16.

Die Montage des Schiebeverschlusses 14 im Rahmen 16 wird nun unter Bezugnahme auf die Figuren 13 und 14 beschrieben. Der Schiebeverschluss 14 wird mit dem Riegel 30 voraus in die Öffnung 18 des Rahmens 16 eingeführt, bis der Flansch 26 an der Außenseite des Rahmens 16 anliegt. Der zentrale Führungssteg 52 des Schiebeverschlusses 14 wird hierbei in die Führungsnut 54 des Rahmens 16 eingeführt, was für eine entsprechende Führung des Schiebeverschlusses 14 beim weiteren Montagevorgang sorgt. Durch leichten Druck auf den Flansch 26 am hinteren Ende des Schiebeverschlusses 14 wird dann der Schiebeverschluss 14 in die in Figur 14 gezeigte Endstellung eingerastet. Hierbei wird das Federteil 22 elastisch so verformt, dass die Ansätze 48 am Rahmen 16 vorbei in ihre Abstützstellung gleiten können. Gleichzeitig wird der Riegel 30 elastisch so verformt, dass der freie Endabschnitt 34 des Riegels 30 über den Innenrand des Steges 62 des Rahmens 16 gleitet, bis er auf der Innenfläche des Rahmens 16 federnd aufliegt. Genauer gesagt, liegt der freie Endabschnitt 34 des Riegels 30 auf den Stegabschnitten 72 sowie dem die Führungsnut 54 bildenden Stegabschnitt 74 auf. Die bei der Montage des Schiebeverschlusses 14 durchzuführenden Bewegungen werden durch entsprechende Pfeile in Figur 13 veranschaulicht. Die Pfeile in Figur 14 an dem Federteil 22 und dem Riegel 30 zeigen die Wirkrichtung der betreffenden elastisch vorgespannten Elemente.

Der Rahmen 16 ist für eine Montage des Schiebeverschlusses 14 nicht unbedingt erforderlich. Er wird beispielsweise dann verwendet, wenn die Oberfläche der Abdeckklappe 8, die mit Filz verkleidet sein kann, kein ausreichendes Gleitvermögen hat, um eine einwandfreie Funktion des Schiebeverschlusses zu ermöglichen. Die Kunststoffpaarung zwischen dem Rahmen 16 und dem Schiebeverschluss 14 sorgt dann für ein verbessertes Gleitverhalten. Auch kann aus optischen Gründen ein Rahmen um den Schiebeverschluss herum erwünscht sein.

Wenn jedoch ein Rahmen nicht aus diesen Gründen gewünscht wird, kann der Schiebeverschluss 14 unmittelbar in der Öffnung 12 der Abdeckklappe 8 montiert werden. Dies ist in Figur 15 veranschaulicht. Es versteht sich, dass hierbei die Öffnung 12 in Form und Größe so ausgelegt werden muss, dass sie eine entsprechende Montage des Schiebeverschlusses 14 zulässt. Insbesondere muss am vorderen Rand der Öffnung 12 eine Führungsnut 54 für die Aufnahme des Führungssteges 52 vorgesehen werden.

Es wird nun die Funktionsweise des Schiebeverschlusses beschrieben. Wenn der Schiebeverschluss in der beschriebenen Weise direkt oder über den Rahmen 16 in der Abdeckklappe 8 montiert ist, wird er, wie bereits erwähnt, über das Federteil 22 und den Riegel 30 am vorderen und hinteren Ende gegenüber der Abdeckklappe 8 federnd abgestützt und dadurch an der Abdeckklappe 8 spielfrei gehalten. Außerdem wird das Federteil 22 bei der Montage elastisch so verformt, dass es auf das Verschlussteil 20 eine Vorspannkraft ausübt, die das Verschlussteil 20 in die Schließstellung (Figur 1) vorspannt. In der Schließstellung greift der Verriegelungsabschnitt 32 des Riegels 30 hinter die Haltezunge 6 an der Wand 4 des Stauraums 2. Die Abdeckklappe 8 wird hierdurch in ihrer Schließstellung gehalten.

Um nun den Schiebeverschluss 14 aus der Schließstellung (Figur 1) in die Öffnungsstellung (Figur 2) zu bewegen, wird das Verschlussteil 20 mit in den Griffabschnitt 24 greifenden Fingern einer Hand in Längsrichtung relativ zu der ortsfesten Abstützung des Federteils 22 gleitend verschoben. Hierbei gleitet der Flansch 26 an der Außenfläche des Rahmens 16 bzw. der Außenfläche der Abdeckklappe 8, und der freie Endabschnitt 34 des Riegels 30 gleitet auf der anderen Seite des Rahmens 16 bzw. der Abdeckklappe 8, wobei eine spielfreie Führung in "Höhenrichtung" gegeben ist. Für eine Führung des Verschlussteils 20 in seitlicher Richtung sorgt die "Dreipunktführung", welche von den beiden Führungsvorsprüngen 50 und dem zentralen Führungssteg 52 in der Führungsnut 54 gebildet wird.

Bei dieser Öffnungsbewegung des Schiebeverschlusses kommt es zu einer entsprechenden elastischen Verformung des Federteils 22, wie aus einem Vergleich der Figuren 1 und 2 hervorgeht. Aufgrund der Geometrie der beiden Schenkel 44 und 46 des Federteils 22 führen die beiden Schenkel bei der elastischen Verformung eine Schwenkbewegung relativ zueinander aus, so dass sich der von den beiden Schenkeln 44, 46 eingeschlossene Winkel verkleinert. Anders ausgedrückt, wird bei der elastischen Verformung des Federteils 22 der Schenkel 46 entgegen dem Uhrzeigersinn um die ortsfeste Abstützung am freien Ende 43 geschwenkt, während der Schenkel 44 im Uhrzeigersinn um die Anlenkstelle am Verbindungsabschnitt 28 geschwenkt wird. Der Schenkel 46 kann somit außer der Schwenkbewegung auch eine Bewegung quer zur Schubrichtung aufnehmen, so dass während der gesamten Längsverschiebung des Verschlussteiles 20 eine spielfreie Führung in Höhenrichtung gewährleistet bleibt. Aufgrund des beschriebenen Wandstärkenverlaufs in den Schenkeln 44, 46 und der sich nach außen verringernden Breite des Schenkels 46 des Federteils 22 ergibt sich eine im wesentlichen gleichmäßige Verteilung der Biegespannung im Federteil 22 bei seiner elastischen Verformung.

Die Längsverschiebung des Verschlussteiles 20 in Öffnungsrichtung wird durch den zentralen Steg 56 begrenzt. Wenn sich der Schiebeverschluss 14 in dieser Öffnungsstellung befindet, kann die Abdeckklappe 8 von der in den Griffabschnitt 24 greifenden Hand nach außen geschwenkt werden (Figur 2). Hierbei ist das Verschlussteil 20 in Längsrichtung so weit nach hinten verschoben, dass sich der Riegel 30 an der Haltezunge 6 vorbeibewegen kann.

Zum Schließen der Abdeckklappe 8 und des Schiebeverschlusses 14 ist lediglich erforderlich, die Abdeckklappe in Schließrichtung (nach links in Figur 2) zu bewegen. Hierbei läuft die Schrägfläche 36 auf die Haltezunge 6 auf. Der Riegel 30 und damit das gesamte Verschlussteil 20 werden hierdurch in ihre Öffnungsstellung verschoben, worauf der Riegel 30 an der Haltezunge 6 vorbeibewegt werden kann. Das hierbei vorgespannte Federteil 22 lässt dann den Riegel 30 hinter die Haltezunge 6 einrasten, wobei die Schrägfläche 38 des Riegels 30 für eine sanfte Einrastbewegung sorgt. Der Schiebeverschluss 14 befindet sich dann wieder in der in Figur 1 gezeigten Schließstellung, in der er die Abdeckklappe 8 geschlossen hält.

## Patentansprüche

1. Schiebeverschluss für eine schwenkbare Abdeckklappe eines Stauraumes in einem Fahrzeug, bestehend aus
a) einem Verschlussteil (20) mit
einem Griffabschnitt (24) zum Betätigen des Schiebeverschlusses,
einem Riegel (30), der mit dem Griffabschnitt (24) verbunden ist, und
einem Flansch (26), der an dem Griffabschnitt (24) angeformt ist und als Symbolfläche dienen kann, und
b) einem elastisch verformbaren Federteil (22), das mit einem Ende an dem Verschlussteil (20) angeformt ist und mit einem entgegengesetzten freien Ende an der Abdeckklappe (8) ortsfest abstützbar ist, wobei
c) das Verschlussteil (20) und das Federteil (22) als einstückiges Bauteil ausgebildet sind, das im montierten Zustand innerhalb einer Öffnung (12) der Abdeckklappe (8) durch gleitende Anlage des Flansches (26) auf einer Seite der Abdeckklappe (8) und federnde Abstützung des Riegels (30) und des Federteils (22) auf der anderen Seite der Abdeckklappe (8) spielfrei so geführt wird, dass das Verschlussteil (20) unter entsprechender Verformung des Federteils (22) relativ zu der ortsfesten Abstützung des Federteils (22) in einer Schubrichtung längsverschiebbar ist zwischen einer Schließstellung, in der der Riegel (30) hinter eine Haltezunge (6) an einer ortsfesten Wand (4) des Stauraumes (2) greift, und einer Öffnungsstellung, in der der Riegel (30) zum Öffnen der Abdeckklappe (8) an der Haltezunge (6) vorbeibewegbar ist,
d) das Federteil (22) im montierten Zustand so vorbelastet ist, dass es das Verschlussteil (20) in die Schließstellung vorspannt,
e) der Griffabschnitt (24) als Griffmulde mit einem Hinterschnitt (25) zum leichteren Erfassen mit Fingern einer Hand ausgebildet ist, und
f) der Griffabschnitt (24) und der Riegel (30) durch einen längsverlaufenden Verbindungsabschnitt (28) verbunden sind, an dem das Federteil (22) angeformt ist,
**dadurch gekennzeichnet, dass** der Verbindungsabschnitt (28) aus einer parallel zum Flansch (26) verlaufenden, zur Griffmulde beabstandeten Wand (40) und einem senkrecht dazu verlaufenden, zwischen der Wand (40) und der Griffmulde angeordneten Steg (42) besteht, die mit ihren vorderen Enden an dem Verriegelungsabschnitt (32) und mit ihren hinteren Enden an der Rückseite des Griffabschnittes (24) angeformt sind.

2. Schiebeverschluss nach Anspruch 1, **dadurch gekennzeichnet, dass** das Verschlussteil (20) zur seitlichen Führung zwei Führungsvorsprünge (50) und einen zentralen Führungssteg (52) aufweist, von denen im montierten Zustand die Führungsvorsprünge (50) seitlichen Rändern der Öffnung (12) zugeordnet sind und der Führungssteg (52) in einer Führungsnut (54) an einem querverlaufenden Rand der Öffnung (12) geführt ist.

3. Schiebeverschluss nach Anspruch 2, **dadurch gekennzeichnet, dass** der Führungssteg (52) des Verschlussteils (20) als Anschlagbegrenzung für Längsverschiebungen des Verschlussteils (20) in Richtung auf die Schließstellung dient.

4. Schiebeverschluss nach Anspruch 2 oder 3, **dadurch gekennzeichnet, dass** das Verschlussteil (20) auf seiner von dem Führungssteg (52) abgewandten Seite eine zentrale Anschlagrippe (56) aufweist, die als Anschlagbegrenzung für Verschiebungen des Verschlussteils (20) in Richtung auf die Öffnungsstellung dient.

5. Schiebeverschluss nach einem der vorhergehenden Ansprüche, **dadurch gekennzeichnet, dass** der Riegel (30) aus einem an dem Verbindungsabschnitt (28) angeformten bogenförmigen Verriegelungsabschnitt (32) und einem quer dazu verlaufenden freien Endabschnitt (34) besteht, der im montierten Zustand zur federnden Abstützung des Riegels (30) an einer zugehörigen Anlagefläche der Abdeckklappe (8) gleitend anliegt.

6. Schiebeverschluss nach Anspruch 5, **dadurch gekennzeichnet, dass** der Verriegelungsabschnitt (32) des Riegels (30) auf gegenüberliegenden Seiten jeweils mit einer Schrägfläche (36, 38) zwecks gleitender Anlage an der Haltezunge (6) beim Schließen der Abdeckklappe (8) versehen ist.

7. Schiebeverschluss nach einem der vorhergehenden Ansprüche, **dadurch gekennzeichnet, dass** das Federteil (22) als Federblatt ausgebildet ist, das zu dem Verbindungsabschnitt (28) abgewinkelt verläuft.

8. Schiebeverschluss nach Anspruch 7, **dadurch gekennzeichnet, dass** das Federblatt des Federteils (22) aus einem am Verbindungsabschnitt (28) angeformten ersten Schenkel (44) und einem mit diesem durch einen Radius verbundenen zweiten Schenkel (46) besteht, die gegenüber dem Verbindungsabschnitt (28) unter unterschiedlichen Winkeln geneigt sind, so dass das Federteil (22) zusätzlich zu einer Verformung in Schubrichtung in Querrichtung hierzu verformbar ist.

9. Schiebeverschluss nach Anspruch 8, **dadurch gekennzeichnet, dass** zur Vergleichmäßigung von Biegespannungen des Federteils (22) der erste Schenkel (44) eine größere Dicke als der zweite Schenkel (46) hat und/oder der zweite Schenkel (46) eine zum freien Ende des Federteils (22) kleiner werdende Breite hat.

10. Schiebeverschluss nach einem der vorhergehenden Ansprüche, **dadurch gekennzeichnet, dass** das Federteil (22) im Bereich seines freien Endes mit zwei Ansätzen (48) zur ortsfesten Abstützung und Zentrierung im Randbereich der Öffnung (12) der Abdeckklappe (8) versehen ist.

11. Schiebeverschluss nach einem der vorhergehenden Ansprüche in Verbindung mit Anspruch 6, **dadurch gekennzeichnet, dass** in dem Bereich, in dem das Federteil (22) an dem Verbindungsabschnitt (28) angeformt ist, Verstärkungsrippen (49) vorgesehen sind.

12. Schiebeverschluss nach einem der vorhergehenden Ansprüche, **dadurch gekennzeichnet, dass** das aus Verschlussteil (20) und Federteil (22) bestehende einstückige Bauteil (14) als Gussteil aus einem schlagzähen elastischen Kunststoff ausgebildet ist.

13. Schiebeverschluss nach einem der Ansprüche 1 bis 12, **dadurch gekennzeichnet, dass** das aus Verschlussteil (20) und Federteil (22) bestehende einstückige Bauteil (14) unmittelbar in die Öffnung (12) der Abdeckklappe (8) einsetzbar ist.

14. Schiebeverschluss nach einem der Ansprüche 1 bis 12, **gekennzeichnet durch** einen Rahmen (16) mit einer Öffnung (18), die eine Form und Größe zur Aufnahme des aus Verschlussteil (20) und Federteil (22) bestehenden einstückigen Bauteils (14) hat, wobei der Rahmen (16) **durch** eine Rastverbindung (64, 66) in die Öffnung (12) der Abdeckklappe (8) einschnappbar ist.

15. Schiebeverschluss nach Anspruch 14, **dadurch gekennzeichnet, dass** die Rastverbindung aus zwei Haken (64) und einem federnden Rastbalken (66) besteht, von denen die beiden Haken (64) auf einer Seite der Öffnung (18) des Rahmens (16) und der federnde Rastbalken (66) auf der anderen Seite der Öffnung (18) des Rahmens (16) vorgesehen sind.

16. Schiebeverschluss nach Anspruch 15, **dadurch gekennzeichnet, dass** der Rahmen (16) an seinen seitlichen Rändern mit Noppen (70) zum Einpressen in die Öffnung (12) der Abdeckklappe (8) versehen ist.

## Claims

1. A slidable closure for a pivoting cover of a storing compartment in a vehicle, comprising:
a) a closure member (20) comprising:
a gripping portion (24) for actuating the slidable closure,
a catch (30) integral with said gripping portion (24),
a flange (26) integral with said gripping portion (24), said flange (24) may be used as symbol area, and
b) a resiliently deformable spring member (22) having an end integral with said closure member (20) and an opposite free end adapted to be fixedly supported at said pivoting cover (8),
c) said closure member (20) and said spring member (22) being an integral one-piece member which when mounted to said pivoting cover (8) is guided free from backlash within an opening (12) of said pivoting cover (8) by said flange (26) slidably engaging said pivoting cover (8) on one side thereof and said catch (30) and said spring member (22) being resiliently supported against said pivoting cover (8) on an opposite side thereof, such that said closure member (20) is displaceable in a longitudinal direction relative to said fixedly supported end of said spring member (22) between a closing position wherein said catch (30) engages behind a retaining tongue (6) at a fixed wall (4) of said storing compartment (2) and an opening position wherein said catch (30) is adapted to be moved past said retaining tongue (6) for opening said pivoting cover (8), with said spring member (22) being resiliently deformed as a result of such displacement of said closure member (20),
d) said spring member (22) in the mounted position is loaded such that it biases said closure member (20) towards its closing position,
e) said gripping portion (24) is formed as a through-shaped grip which is recessed (25) to facilitate engagement by fingers of a hand, and
f) said gripping portion (24) and said catch (30) are integrally connected to each other by a longitudinally extending connecting portion (28) integral with said spring member (22),
**characterized in that** said connecting portion (28) comprises a wall (40) which is parallel to said flange (26) and spaced apart from the through-shaped grip and a web (42) extending transversely thereto and arranged between the wall (40) and the through-shaped grip, with said wall (40) and said web (42) having their front ends integral with the locking portion (32) and having their back ends integral with the backside of the gripping portion (24).

2. The slidable closure of claim 1, **characterized in that** said closure member (20) has a pair of guiding projections (50) for lateral guidance which when mounted to said pivoting cover (8) slidably engage lateral edges of said opening (12), and a central guiding web (52) which when mounted to said pivoting cover (8) is slidably guided within a guiding groove (54) at a transversely extending edge of said opening (12).

3. The slidable closure of claim 2, **characterized in that** said guiding web (52) of said closure member (20) forms an abutment for limiting displacements of said closure member (2) in said longitudinal direction towards said closing position

4. The slidable closure of claim 2 or 3, **characterized in that** said closure member (20) has, on a side remote from said guiding web (52) a central rib (56) forming an abutment for limiting displacements of said closure member (20) in said longitudinal direction towards said opening position.

5. The closure member according to any of the preceding claims, **characterized in that** said catch (30) comprises an arcuate locking portion (32) integral with said connecting portion (28) and a free end portion (34) extending transversely thereto, which end portion (34) slidably engages an associated surface of said pivoting cover (8) when mounted to said pivoting cover (8) for resiliently supporting said catch (30).

6. The slidable closure of claim 5, **characterized in that** said locking portion (32) of said catch (30) has opposite sides each provided with an inclined cam surface (36, 38) which slides along said holding tongue (6) when said pivoting cover is being closed.

7. The slidable closure according to any of the preceding claims, **characterized in that** said spring member (22) comprises a spring blade which is inclined with respect to said connecting portion (28).

8. The slidable closure of claim 7, **characterized in that** said spring blade of said spring member (22) comprises a first leg portion (44) integral with said connecting portion (28) and a second leg portion (46) integral with said first leg portion (44) by a radiussed portion, said first (44) and second leg portions (46) being inclined with respect to said connecting portion (28) under different angles such that said spring member (22) is deformable in a lateral direction additional to being deformable in said longitudinal direction.

9. The slidable closure of claim 8, **characterized in that**, for compensating for varying bending stresses in said spring member (22), said first leg portion (44) is of a greater thickness than said second leg portion (46) and/or said second leg portion (46) is of a width decreasing towards said free end of said spring member (22).

10. The slidable closure according to any of the preceding claims, **characterized in that** said spring member (22) has a pair of lugs (48) adjacent its free end to fixedly support and center said spring member (22) adjacent an edge of said opening (12) of said pivoting cover (8).

11. The slidable closure according to any of the preceding claims in combination with claim 6, **characterized in that** stiffening ribs (49) are provided in an area where said spring member (22) and said connecting portion (28) are connected to each other.

12. The slidable closure according to any of the preceding claims, **characterized in that** said integral one-piece-member (14) comprising said closure member (20) and said spring member (22) is a casting of an impact resistant resiliently deformable plastic material.

13. The slidable closure according to one of the claims 1 to 12, **characterized in that** said integral one-piece-member (14) comprising said closure member (20) and said spring member (22) is adapted to be inserted directly into said opening (12) of said pivoting cover (8).

14. The slidable closure according to one of the claims 1 to 12, **characterized in that** there is provided a frame (16) adapted to be inserted into said opening (12) of said pivoting cover (8) by snapping means (64, 66), said frame (16) having an opening (18) designed and dimensioned such as to matingly receive said integral one-piece-member (14) comprising said closure member (20) and said spring member (22).

15. The slidable closure of claim 14, **characterized in that** said snapping means comprises a pair of hooks (64) provided on one side of said opening (18) of said frame (16) and a resilient elongated snapping member (66) provided on an opposite side of said opening (18) of said frame (16).

16. The slidable closure of claim 15, **characterized in that** said frame (16) has lateral edges provided with dimples (70) to be press-fit into said opening (12) of said pivoting cover (8).

## Revendications

1. Fermeture à pêne coulissante pour un capot pivotant d'un espace de rangement d'un véhicule, comprenant
a) une pièce de fermeture (20) avec
une section de poignée (24) pour actionner la fermeture à pêne coulissante,
un pêne (30) qui est relié à la section de poignée (24) et
un collet (26) qui est formé sur la section de poignée (24) et peut servir de surface de symbole, et
b) une pièce de ressort (22) déformable de manière élastique, qui est formée avec une extrémité sur la pièce de fermeture (20) et, avec une extrémité libre opposée, peut être supportée immobile au niveau du capot (8), dans laquelle
c) la pièce de fermeture (20) et la pièce de ressort (22) sont constituées en tant qu'élément d'une seule pièce qui est guidé sans jeu à l'état monté à l'intérieur d'une ouverture (12) du capot (8) par l'appui glissant du collet (26) d'un côté du capot (8) et le support résilient du pêne (30) et de la pièce de ressort (22) de l'autre côté du capot (8) de sorte que la pièce de fermeture (20) peut être coulissée longitudinalement avec déformation correspondante de la pièce de ressort (22) par rapport au support immobile de la pièce de ressort (22) dans une direction de poussée entre une position de fermeture dans laquelle le pêne (30) engrène derrière une lame de retenue (6) au niveau d'une paroi immobile (4) de l'espace de rangement (2), et une position d'ouverture, dans laquelle le pêne (30) peut être déplacé à côté de la lame de retenue (6) pour ouvrir le capot (8),
d) la pièce de ressort (22) à l'état monté est précontrainte de telle sorte qu'elle prétend la pièce de fermeture (20) dans la position de fermeture,
e) la section de poignée (24) est constituée en tant que poignée encastrée avec une contre-dépouille (25) pour une saisie plus facile avec les doigts d'une main, et
f) la section de poignée (24) et le pêne (30) sont reliés par une section de liaison (28) longitudinale, sur laquelle est formée la pièce de ressort (22),
**caractérisée en ce que** la section de liaison (28) comprend une paroi (40) s'étendant parallèlement au collet (26), espacée par rapport à la poignée encastrée et une entretoise (42) s'étendant perpendiculairement à la paroi, disposée entre la paroi (40) et la poignée encastrée, qui sont formées avec leurs extrémités avant sur la section de verrouillage (32) et avec leurs extrémités arrière sur la face arrière de la section de poignée (24).

2. Fermeture à pêne coulissante selon la revendication 1, **caractérisée en ce que** la pièce de fermeture (20) présente pour le guidage latéral deux saillies de guidage (50) et un étançon de guidage (52) central, les saillies de guidage (50) étant affectées à l'état monté à des bords latéraux de l'ouverture (12) et l'étançon de guidage (52) étant guidé dans une rainure de guidage (54) au niveau d'un bord de l'ouverture (12) s'étendant transversalement.

3. Fermeture à pêne coulissante selon la revendication 2, **caractérisée en ce que** l'étançon de guidage (52) de la pièce de fermeture (20) sert de limite de butée pour des déplacements longitudinaux de la pièce de fermeture (20) en direction de la position de fermeture.

4. Fermeture à pêne coulissante selon la revendication 2 ou 3, **caractérisée en ce que** la pièce de fermeture (20) présente sur son côté opposé à l'étançon de guidage (52) une nervure de butée (56) centrale qui sert de limite de butée pour des déplacements de la pièce de fermeture (20) en direction de la position d'ouverture.

5. Fermeture à pêne coulissante selon l'une des revendications précédentes, **caractérisée en ce que** le pêne (30) comprend une section de verrouillage (32) en forme d'arc formée sur la section de liaison (28) et une section d'extrémité (34) libre s'étendant transversalement à la section de verrouillage qui à l'état monté est en appui de manière glissante sur une surface d'appui correspondante du capot (8) pour le support résilient du pêne (30).

6. Fermeture à pêne coulissante selon la revendication 5, **caractérisée en ce que** la section de verrouillage (32) du pêne (30) est pourvue à des côtés opposés respectivement d'une surface inclinée (36, 38) dans le but d'un appui glissant sur la lame de retenue (6) lors de la fermeture du capot (8).

7. Fermeture à pêne coulissante selon l'une des revendications précédentes, **caractérisée en ce que** la pièce de ressort (22) est constituée en tant que lame de ressort qui s'étend de manière coudée par rapport à la section de liaison (28).

8. Fermeture à pêne coulissante selon la revendication 7, **caractérisée en ce que** la lame de ressort de la pièce de ressort (22) comprend un premier côté (44) formé sur la section de liaison (28) et un second côté (46) relié à celui-ci par un rayon, qui sont inclinés par rapport à la section de liaison (28) selon différents angles de sorte que la pièce de ressort (22) peut être déformée outre une déformation dans une direction de poussée dans une direction transversale à celle-ci.

9. Fermeture à pêne coulissante selon la revendication 8, **caractérisée en ce que** le premier côté (44) a une épaisseur supérieure au deuxième côté (46) pour l'homogénéisation de contraintes de flexions de la pièce de ressort (22) et/ou le deuxième côté (46) a une largeur diminuant vers l'extrémité libre de la pièce de ressort (22).

10. Fermeture à pêne coulissante selon l'une des revendications précédentes, **caractérisée en ce que** la pièce de ressort (22) est pourvue dans la zone de son extrémité libre de deux épaulements (48) pour le support immobile et le centrage dans la zone de bord de l'ouverture (12) du capot (8).

11. Fermeture à pêne coulissante selon l'une des revendications précédentes en combinaison avec la revendication 6, **caractérisée en ce que** dans la zone dans laquelle la pièce de ressort (22) est formée sur la section de liaison (28), des nervures de renforcement (49) sont prévues.

12. Fermeture à pêne coulissante selon l'une des revendications précédentes, **caractérisée en ce que** l'élément (14) d'une seule pièce comprenant la pièce de fermeture (20) et la pièce de ressort (22) est constitué en tant que pièce moulée en une matière plastique élastique résistante aux chocs.

13. Fermeture à pêne coulissante selon l'une des revendications 1 à 12, **caractérisée en ce que** l'élément (14) d'une seule pièce comprenant la pièce de fermeture (20) et la pièce de ressort (22) peut être appliqué directement dans l'ouverture (12) du capot (8).

14. Fermeture à pêne coulissante selon l'une des revendications 1 à 12, **caractérisée par** un cadre (16) avec une ouverture (18) qui a une forme et une dimension permettant de recevoir l'élément (14) d'une seule pièce comprenant la pièce de fermeture (20) et la pièce de ressort (22), le cadre (16) pouvant être enclenché par un assemblage par enclenchement (64, 66) dans l'ouverture (12) du capot (8).

15. Fermeture à pêne coulissante selon la revendication 14, **caractérisée en ce que** l'assemblage par enclenchement comprend deux crochets (64) et une barre d'enclenchement (66) résiliente les deux crochets (64) étant prévus d'un côté de l'ouverture (18) du cadre (16) et la barre d'enclenchement (66) résiliente de l'autre côté de l'ouverture (18) du cadre (16).

16. Fermeture à pêne coulissante selon la revendication 15, **caractérisée en ce que** le cadre (16) est pourvu sur ses bords latéraux de boutons (70) pour l'enfoncement dans l'ouverture (12) du capot (8).
